# EUROPÄISCHE PATENTSCHRIFT

(11) **EP 0 297 281 B1**
(45) Veröffentlichungstag und Bekanntmachung des Hinweises auf die Patenterteilung: **27.12.1990**
(21) Anmeldenummer: 88108369.5
(22) Anmeldetag: 26.05.1988
(51) Int. Cl.: F04B 15/02

(54) **Zweizylinder-Dickstoffpumpen**
Two-cylinder pump for viscous material
Pompe à deux pistons pour matière épaisse

(30) Priorität: 27.06.1987 DE 3721248
(43) Veröffentlichungstag der Anmeldung: 04.01.1989
(73) Patentinhaber: PUTZMEISTER-WERK MASCHINENFABRIK GMBH, 72631 Aichtal (DE)
(72) Erfinder: Schlecht, Karl, Dipl.-Ing., D-7000 Stuttgart 70 (DE)
(74) Vertreter: Wolf, Eckhard, Dr.-Ing.

(56) Entgegenhaltungen:
- DE-B- 2 415 276
- FR-A- 1 097 302
- GB-A- 1 600 467
- US-A- 2 393 096

## Beschreibung

Die Erfindung betrifft eine Zweizylinder-Dickstoffpumpe mit einer in einem Beschickungsbehälter schwenkbar gelagerten, die Förderzylinder im Wechsel mit einer Förderleitung verbindenden Rohrweiche und einer an einer Wand des Beschickungsbehälters angeflanschten, mindestens eine Förderschnecke aufweisenden, in Verbindung mit einem Fülltrichter stehenden Vorpreßeinrichtung.

Es ist eine Dickstoffpumpe dieser Art bekannt (US-A 3 465 685), bei der die in den Beschickungsbehälter mündende Vorpreßeinrichtung mit dem Fülltrichter bzw. mit ihrer Förderschnecke nach einer Seite hin weit über den Beschickungsbehälter auskragt. Die vorgegebene Ausrichtung der Vorpreßeinrichtung nach einer Seite kann sich bei der Aufstellung oder beim Einbau der Dickstoffpumpe in Räumen mit kleinen Abmessungen nachteilig auswirken.

Weiter ist es bei zwei unterschiedlichen Ausführungsbeispielen einer Betonpumpe mit Rohrweiche, Vorpreßeinrichtung und einem bzw. zwei Förderzylindern bekannt (FR-A 1 097 302), im einen Fall die Vorpreßeinrichtung quer zur Längsachse des Förderzylinders, und im anderen Fall in axialer Verlängerung der Förderzylinder anzuordnen. Jedoch ist dort bei keiner der beiden Anordnungen ein Anflanschen der Vorpreßeinrichtung in unterschiedlicher Ausrichtung möglich.

Bei einer Zweizylinder-Betonpumpe ohne Vorpreßeinrichtung ist es weiter an sich bekannt (GB-A 1 600 467), den Beschickungsbehälter mit unterschiedlich ausgerichteten, verschließbaren Flanschöffnungen zu versehen. Die Flanschöffnungen ermöglichen bei Reinigungsarbeiten den Zugang zur Rohrweiche, können aber nicht zum Anflanschen einer Vorpreßeinrichtung verwendet werden, da jede Flanschöffnung nur mit einem der Förderzylinder kommuniziert, vom anderen jedoch durch die Klappe der Rohrweiche getrennt ist.

Der Erfindung liegt die Aufgabe zugrunde, eine Dickstoffpumpe der eingangs genannten Art zu schaffen, die trotz der ausladenden Vorpreßeinrichtung bei ihrer Aufstellung oder bei ihrem Einbau den vorgegebenen Platzverhältnissen besser als bisher angepaßt werden kann.

Zur Lösung dieser Aufgabe wird gemäß der Erfindung vorgeschlagen, daß die Vorpreßeinrichtung an einem Teil des Beschickungsbehälters befestigt ist, der an dem die Rohrweiche aufnehmenden anderen Teil des Beschickungsbehälters in unterschiedlichen Ausrichtungen anflanschbar ist. Vorteilhafterweise ist dabei der die Vorpreßeinrichtung tragende Teil des Beschickungsbehälters über einen horizontalen Flansch mit dem die Rohrweiche aufnehmenden anderen Teil verbindbar, wobei der die Vorpreßeinrichtung tragende Teil zweckmäßig den unteren Teil des Beschickungsbehälters bildet. Wenn der die beiden Teile miteinander verbindende Flansch quadratisch ausgebildet ist, so kann die Vorpreßeinrichtung durch Drehung um jeweils 90_{°} in unterschiedliche Ausrichtungen zu den Förderzylindern gebracht werden. Bei Verwendung eines Rundflansches ist auch jede beliebige Zwischenlage möglich.

Gemäß einer weiteren vorteilhaften Ausgestaltung der Erfindung weist der Beschickungsbehälter eine abnehmbare oder abschwenkbare Deckplatte auf. Wenn dazuhin der die Rohrweiche aufnehmende Teil des Beschickungsbehälters einen oberen und einen unteren horizontalen Flansch mit jeweils gleichen Abmessungen aufweist, können der die Vorpreßeinrichtung tragende Teil und die Deckplatte wahlweise gegeneinander ausgetauscht werden. Eine unten liegende Deckplatte hätte dabei den Vorteil, daß der Beschickungsbehälter zu Reinigungszwecken leichter zugänglich ist und der Austausch von Verschleißteilen einfacher wird.

Im folgenden wird die Erfindung anhand der in der Zeichnung in schematischer Weise dargestellten Ausführungsbeispiele näher erläutert. Es zeigen
Fig. 1 eine schaubildliche Darstellung einer Dickstoffpumpe mit in unterschiedlichen Richtungen ausrichtbarer Vorpreßeinrichtung;
Fig. 2 ein gegenüber Fig. 1 abgewandeltes Ausführungsbeispiel einer Dickstoffpumpe mit Vorpreßeinrichtung

Die in der Zeichnung dargestellte Dickstoffpumpe weist einen Beschickungsbehälter 1 auf, dessen oberer Teil 11 mit dem unteren Teil 12 mittels eines Flansches 13 verbunden und mit einer am Flansch 15 anflanschbaren Deckplatte 14 verschließbar ist. In die Rückwand des oberen Teils 11 des Beschickungsbehälters 1 münden zwei Förderzylinder 4 und 4', deren Kolben 41 durch Hydrozylinder 42 im Gegentakt antreibbar sind. Die Förderzylinder sind über die schwenkbar angeordnete, ein S-förmiges Rohr aufweisende Rohrweiche 5 wechselweise mit der Förderleitung S verbindbar. Die Vorpreßeinrichtung 3 weist zwei miteinander kämmende Förderschnecken 31 und 31, auf, die in einem Beschickungskanal angeordnet sind, der seinerseits über einen Fülltrichter 2 mit Fördergut beschickt wird. Die Vorpreßeinrichtung 3 mündet in den unteren Teil 12 des Beschickungsbehälters 1. im Falle des in Fig. 1 gezeigten Ausführungsbeispiels ist die Flanschverbindung 13 zwischen den beiden Teilen 11 und 12 des Beschickungsbehälters quadratisch ausgebildet, so daß die Vorpreßeinrichtung durch Drehen um jeweils 90° in die in strichpunktierten Linien dargestellten Stellungen gebracht werden kann. Bei Verwendung eines Rundflansches 13 entsprechend Fig. 2 kann die Vorpreßeinrichtung in jeder beliebigen Richtung angebaut werden.

Werden anstelle von Schrauben Klemmverbindungen am Flansch verwendet, dann ist sogar eine stufenlose Verdrehung der Vorpreßeinrichtung relativ zu den Förderzylindern 4,4' möglich.

## Patentansprüche

1. Zweizylinder-Dickstoffpumpe mit einer in einem Beschickungsbehälter schwenkbar gelagerten, die Förderzylinder im Wechsel mit einer Förderleitung verbindenden Rohrweiche und einer an einer Wand des Beschickungsbehälters angeflanschten, mindestens eine Förderschnecke aufweisenden, in Verbindung mit einem Fülltrichter stehenden Vorpreßeinrichtung, dadurch gekennzeichnet, daß die Vorpreßeinrichtung (3) an einem Teil (12) des Beschickungsbehälters (81) befestigt ist, der an dem die Rohrweiche (5) aufnehmenden anderen Teil (11) des Beschickungsbehälters (1) in unterschiedlichen Ausrichtungen anflanschbar ist.

2. Zweizylinder-Dickstoffpumpe nach Anspruch 1, dadurch gekennzeichnet, daß der die Vorpreßeinrichtung (3) tragende Teil (12) des Beschickungsbehälters (81) über einen horizontalen Flansch mit dem die Rohrweiche (5) aufnehmenden anderen Teil (11) verbindbar ist.

3. Zweizylinder-Dickstoffpumpe nach Anspruch 1 oder 2, dadurch gekennzeichnet, daß der die Vorpreßeinrichtung (3) tragende Teil (12) den unteren Teil des Beschikkungsbehälters (1) bildet.

4. Zweizylinder-Dickstoffpumpe nach einem der Ansprüche 1 bis 3, dadurch gekennzeichnet, daß der die beiden Teile (11,12) miteinander verbindende Flansch (13) kreisringförmig ausgebildet ist.

5. Zweizylinder-Dickstoffpumpe nach einem der Ansprüche 1 bis 3, dadurch gekennzeichnet, daß der die beiden Teile (11,12) miteinander verbindende Flansch (13) quadratisch ausgebildet ist.

6. Zweizylinder-Dickstoffpumpe nach einem der Ansprüche 1 bis 5, dadurch gekennzeichnet, daß der Beschickungsbehälter (1) eine abnehmbare oder abschwenkbare Deckplatte (14) aufweist.

7. Zweizylinder-Dickstoffpumpe nach Anspruch 6, dadurch gekennzeichnet, daß der die Rohrweiche (5) aufnehmende Teil (11) des Beschickungsbehälters einen oberen und einen unteren horizontalen Flansch aufweist, an die wahlweise der die Vorpreßeinrichtung (3) tragende Teil (12) und die Deckplatte (14) gegeneinander austauschbar anflanschbar sind.

## Claims

1. Two cylinder highly-viscous-material pump, including a pre-compacting device, which is pivotably mounted in a supply vessel, with a pipe branch alternatingly connecting the supply cylinders to a pipe branch which connects to a supply line, and flanged onto a wall of the supply vessel including at least one feed screw, and which is connected to a hopper, characterised in that the pre-compacting device (3) is mounted onto a section (12) of the supply vessel (1) which is flanged to the other section (11), which accommodates the branch pipe (5), of the supply vessel (1) in different directions.

2. Two-cylinder highly-viscous-material pump according to claim 1, characterised in that the section (12), which supports the pre-compacting device (3), of the supply vessel (1) as connected by means of a horizontal flange to the other section (11) which accommodates the branch pipe (5).

3. Two-cylinder highly-viscous-material pump according to claim 1 or 2, characterised in that the section (12), which supports the precompacting device (3), forms the lower part of the supply vessel (1).

4. Two-cylinder highly-viscous-material pump according to one of the claims 1 to 3, characterised in that the flange (13), which connects the two sections (11, 12) with one another, is arranged to be circular.

5. Two-cylinder highly-viscous-material pump according to one of the claims 1 to 3, characterised in that the flange, which connects the two sections (11, 12) with one another, is arranged to be square.

6. Two-cylinder highly-viscous-material pump according to one of the cliams 1 to 5, characterised in that the supply vessel has a cover plate (14) which can be removed or pivoted away.

7. Two-cylinder highly-viscous-material pump according to claim 6, characterised in that the section (11) of the supply vessel (1), which section accommodates the pipe branch (5), has an upper and a lower horizontal flange to which are selectively and interchangeable flanged the section (12), supporting the pre-compacting device (3), and the cover plate (14).

## Revendications

11. Pompe à deux cylindres pour matière épaisse, équipée d'un aiguillage, ou changement de voie d'écoulement, tubulaire monté basculant dans un réservoir d'alimentation et mettant les cylindres transporteurs tour à tour en communication avec le conduit de refoulement, et d'un dispositif de compression préalable qui, bridé sur une paroi du réservoir d'alimentation et présentant au moins une vis transporteuse, est en communication avec une trémie de remplissage, caractérisée en ce que le dispositif de compression préalable (3) est fixé à une partie (12) du réservoir d'alimentation (1) qui peut être bridée dans différentes orientations sur l'autre partie (11) du réservoir d'alimentation (1), laquelle reçoit l'aiguillage tubulaire (5).

2. Pompe à deux cylindres pour matière épaisse selon la revendication 1, caractérisée en ce que la partie (12) du réservoir d'alimentation (1) qui porte le dispositif de compression préalable (3) peut être reliée par l'intermédiaire d'une bride horizontale à l'autre partie (11) recevant l'aiguillage tubulaire (5).

3. Pompe à deux cylindres pour matière épaisse selon la revendication 1 ou 2, caractérisée en ce que la partie (12) portant le dispositif de compression préalable (3) forme la partie inférieure du réservoir d'alimentation (1).

4. Pompe à deux cylindres pour matière épaisse selon l'une quelconque des revendications précédentes, caractérisée en ce que la bride (13) reliant les deux parties (11, 12) entre elles est de forme circulaire.

5. Pompe à deux cylindres pour matière épaisse selon l'une quelconque des revendications 1 à 3, caractérisée en ce que la bride (13) reliant les deux parties (11, 12) entre elles est de forme carrée.

6. Pompe à deux cylindres pour matière épaisse selon l'une quelconque des revendications précédentes, caractérisée en ce que le réservoir d'alimentation (1) présente une plaque de recouvrement 14 amovible ou pouvant être écartée par basculement.

7. Pompe à deux cylindres pour matière épaisse selon la revendication 6, caractérisée en ce que la partie (11) du réservoir d'alimentation (1) qui reçoit l'aiguillage tubulaire (5) comporte une bride supérieure et une bride inférieure horizontales sur lesquelles la partie (12) portant le dispositif de compression préalable (3) et la plaque de recouvrement 14 peuvent à volonté être bridées de façon interchangeable.
